# EUROPÄISCHE PATENTSCHRIFT

(11) **EP 3 320 138 B1**
(45) Veröffentlichungstag und Bekanntmachung des Hinweises auf die Patenterteilung: **01.01.2020**
(21) Anmeldenummer: 16720824.8
(22) Anmeldetag: 04.05.2016
(51) Int. Cl.: D06F 33/02, D06F 35/00

(54) **WÄSCHEPFLEGEGERÄT UND WÄSCHEPFLEGEVERFAHREN**
LAUNDRY CARE APPARATUS AND LAUNDRY CARE METHOD
APPAREIL ET PROCÉDÉ D'ENTRETIEN DU LINGE

(30) Priorität: 08.07.2015 DE 102015212742; 08.07.2015 DE 102015212741
(43) Veröffentlichungstag der Anmeldung: 16.05.2018
(73) Patentinhaber: BSH Hausgeräte GmbH, 81739 München (DE)
(72) Erfinder: FERRAZ MAINA, Rodrigo, 10405 Berlin (DE); WITT, Cornelia, 13599 Berlin (DE)
(86) Internationale Anmeldenummer: PCT/EP2016/059956
(87) Internationale Veröffentlichungsnummer: WO 2017/005390

(56) Entgegenhaltungen:
- EP-A1- 0 464 776
- EP-A1- 1 867 773
- EP-A1- 2 703 537
- EP-A2- 2 161 365

## Beschreibung

Die vorliegende Erfindung betrifft ein Wäschepflegegerät sowie ein Wäschepflegeverfahren.

Ein Wäschepflegegerät ist im Rahmen der vorliegenden Erfindung insbesondere eine Waschmaschine, kann jedoch auch beispielsweise eine Maschine zum Spülen und/oder Imprägnieren von Wäschestücken sein. Diese weiteren Funktionen können auch in einer Waschmaschine integriert sein.

Die Offenlegungsschrift EP 2 703 537 A1 zeigt eine Waschmaschine.

Die Offenlegungsschrift EP 2 161 365 A2 zeigt eine Waschmaschine.

Die Offenlegungsschrift EP 1 867 773 A1 zeigt eine Waschmaschine.

Im Rahmen eines Wäschepflegeprogramms eines Wäschepflegegeräts, wie z.B. einer Waschmaschine, wird bei einem Einspülvorgang mittels einer Einspülvorrichtung ein Waschmittel aus einem Waschmittelaufnahmebehälter zusammen mit Frischwasser in die Wäschetrommel des Wäschepflegegeräts eingespült, um die in der Wäschetrommel vorliegenden Wäschestücke mit dem Gemisch aus Waschmittel und Frischwasser, das hierin auch als Lauge oder Waschflüssigkeit bezeichnet wird, zu benetzen. Um für eine eingehende und möglichst gleichförmige Benetzung bzw. Durchfeuchtung der Wäschestücke mit der Waschflüssigkeit zu sorgen, ist es z.B. aus der DE3401899A1 bekannt, mittels einer Umpumpvorrichtung Waschflüssigkeit aus der Wäschetrommel bzw. einem mit der Wäschetrommel verbundenen Laugenbehälter abzuführen und über eine Düse wieder auf die Wäschestücke in der Wäschetrommel aufzubringen. In der DE3401899A1 wird ferner ein Heizelement beschrieben, das am Boden des Laugenbehälters angeordnet ist und mit dem die Waschflüssigkeit auf eine Zieltemperatur erwärmt werden kann.

Bei der in der DE3401899A1 beschriebenen Waschmaschine kann jedoch das Problem auftreten, dass bei einem Umpumpvorgang das Heizelement frei liegt und beschädigt werden kann. Eine Lösung dieses Problems wird in der EP1204792B1 beschrieben. Bei der in der EP1204792B1 beschriebenen Lösung kommen jedoch technisch verhältnismäßig aufwändige Mittel zum Einsatz.

Die Offenlegungsschrift DE 10 2013 106 091 A1 zeigt ein Waschverfahren und eine Waschmaschine.

Die Offenlegungsschrift EP 2 246 469 A1 zeigt eine Waschmaschine.

Die Offenlegungsschrift EP 0 464 776 A1 zeigt einen Schutzmechanismus für ein Heizelement einer Waschmaschine.

Es ist die der Erfindung zugrundeliegende Aufgabe, ein Wäschepflegegerät und ein Wäschepflegeverfahren anzugeben, die, insbesondere im Lichte der vorstehend beschriebenen Nachteile, eine effizientere Pflege von Wäschestücken ermöglichen.

Diese Aufgabe wird durch Gegenstände mit den Merkmalen nach den unabhängigen Ansprüchen gelöst. Vorteilhafte Ausführungsformen der Erfindung sind Gegenstand der Figuren, der Beschreibung und der abhängigen Ansprüche.

Gemäß einem ersten Aspekt der Erfindung wird die Aufgabe durch ein Wäschepflegegerät gelöst mit einer rotierbar gelagerten Wäschetrommel zum Aufnehmen von Wäschestücken, einem Antriebsmotor zum Rotieren der Wäschetrommel, einer Umpumpvorrichtung zum Rezirkulieren von Waschflüssigkeit aus der Wäschetrommel heraus und wieder in die Wäschetrommel hinein, einem Heizelement zum Erwärmen der Waschflüssigkeit und einer Steuereinrichtung zum Ansteuern des Antriebsmotors, der Umpumpvorrichtung und des Heizelements gemäß eines im Betrieb auf der Steuereinrichtung ablaufenden Wäschepflegeprogramms. Dabei ist die Steuereinrichtung dazu ausgebildet ist, bei aktiviertem Heizelement die Umpumpvorrichtung zu deaktivieren, sobald die Menge der Waschflüssigkeit in der Wäschetrommel oder in einem Laugenbehälter, in dem die Wäschetrommel drehbar gelagert ist, unter einen Minimalmengenschwellenwert fällt. Dadurch wird erfindungsgemäß der Vorteil erreicht, dass ein Schutzmechanismus bereitgestellt wird, der das Heizelement vor einer Überhitzung schützt, indem dieses immer von einer Mindestmenge an Waschflüssigkeit bedeckt ist.

In einer vorteilhaften Ausführungsform ist die Steuereinrichtung dazu ausgebildet, im Rahmen des Wäschepflegeprogramms, das Phasen vorsieht, in denen die Wäschetrommel mit einer Drehzahl im Bereich von Anlegedrehzahlen rotiert wird und die Umpumpvorrichtung aktiv ist, die Umpumpvorrichtung beim Hochfahren der Drehzahl der Wäschetrommel erst dann zu aktivieren, wenn die Drehzahl der Wäschetrommel einen ersten Drehzahlschwellenwert überschreitet. Dadurch wird beispielsweise der technische Vorteil erreicht, dass ohne großen technischen Aufwand sichergestellt werden kann, dass in der Wäschetrommel bzw. einem Laugenbehälter, in dem die Wäschetrommel drehbar gelagert ist, die Menge der Waschflüssigkeit immer groß genug ist, dass die Pumpe der Umpumpvorrichtung störungsfrei betrieben werden kann, also insbesondere keine Luft zieht. Bei Drehzahlen der Wäschetrommel unterhalb des ersten Drehzahlschwellenwerts kann es vorkommen, dass der Großteil der Waschflüssigkeit in den Wäschestücken gebunden ist.

In einer vorteilhaften Ausführungsform ist die Steuereinrichtung dazu ausgebildet, die Umpumpvorrichtung beim Runterfahren der Drehzahl der Wäschetrommel dann zu deaktivieren, wenn die Drehzahl der Wäschetrommel einen zweiten Drehzahlschwellenwert unterschreitet. Dadurch wird beispielsweise ebenfalls der technische Vorteil erreicht, dass ohne großen technischen Aufwand sichergestellt werden kann, dass in der Wäschetrommel bzw. einem Laugenbehälter, in dem die Wäschetrommel drehbar gelagert ist, die Menge der Waschflüssigkeit immer groß genug ist, dass die Pumpe der Umpumpvorrichtung störungsfrei betrieben werden kann, also insbesondere keine Luft zieht.

Der erste Drehzahlschwellenwert kann gleich dem zweiten Drehzahlschwellenwert sein. Untersuchungen haben gezeigt, dass der erste und/oder der zweite Drehzahlschwellenwert vorzugsweise größer als ca. 50 U/min sein sollten. Eine Anlegedrehzahl kann beispielsweise in einem Bereich von ca. 80 bis ca. 500 U/min liegen.

In einer vorteilhaften Ausführungsform ist die Steuereinrichtung dazu ausgebildet, den ersten und/oder den zweiten Drehzahlschwellenwert fortlaufend an die Menge der Waschflüssigkeit in der Waschtrommel anzupassen, wobei für eine größere Menge der Waschflüssigkeit der erste und/oder der Drehzahlschwellenwert erniedrigt wird und für eine kleinere Menge der Waschflüssigkeit der erste und/oder der zweite Drehzahlschwellenwert erhöht wird. Dadurch wird beispielsweise der technische Vorteil erreicht, dass das Wäschepflegeprogramm besser an einen jeweiligen Waschgang, der im Wesentlichen durch die Art und die Menge der Wäschestücke definiert wird, angepasst werden kann.

In einer vorteilhaften Ausführungsform umfasst das Wäschepflegegerät ferner einen Drucksensor, der dazu ausgebildet ist, den Druck der Waschflüssigkeit in der Wäschetrommel oder dem Laugenbehälter, in dem die Wäschetrommel drehbar gelagert ist, zu erfassen, wobei die Steuereinrichtung dazu ausgebildet ist, bei aktiviertem Heizelement die Umpumpvorrichtung zu deaktivieren, sobald der vom dem Drucksensor erfasst Druck unter einen Druckschwellenwert fällt. Dadurch wird beispielsweise der Vorteil erreicht, dass mit technisch einfachen Mitteln ein zusätzlicher Schutzmechanismus bereitgestellt wird, der das Heizelement vor einer Überhitzung schützt.

In einer vorteilhaften Ausführungsform ist die Steuereinrichtung dazu ausgebildet, einen Zyklus, bei dem die Rotation der Wäschetrommel auf eine Anlegedrehzahl hochgefahren und wieder runtergefahren wird, die Umpumpvorrichtung oberhalb des ersten Drehzahlschwellenwerts aktiviert und unterhalb des zweiten Drehzahlschwellenwerts deaktiviert wird und das Heizelement aktiviert ist, wenigstens zwei Mal hintereinander durchzuführen. Dadurch wird beispielsweise der Vorteil erreicht, dass eine gleichmäßigere Temperaturverteilung in der Waschflüssigkeit und den Wäschestücken erzeugt wird.

In einer vorteilhaften Ausführungsform ist die Steuereinrichtung dazu ausgebildet, den Zyklus, bei dem die Rotation der Wäschetrommel auf eine Anlegedrehzahl hochgefahren und wieder runtergefahren wird, die Umpumpvorrichtung oberhalb des ersten Drehzahlschwellenwerts aktiviert und unterhalb des zweiten Drehzahlschwellenwerts deaktiviert wird und das Heizelement aktiviert ist, solange zu wiederholen, bis eine im Wesentlichen gleichmäßige Temperaturverteilung bei einer gewünschten Zieltemperatur erreicht ist. Dadurch wird beispielsweise der Vorteil erreicht, dass eine gleichmäßige Temperaturverteilung in der Waschflüssigkeit und den Wäschestücken erzeugt wird.

In einer Ausführungsform ist die Steuereinrichtung dazu ausgebildet, sobald eine im Wesentlichen gleichmäßige Temperaturverteilung bei der gewünschten Zieltemperatur erreicht ist, das Heizelement zu deaktivieren und die Rotation der Wäschetrommel wenigstens noch einmal auf eine Anlegedrehzahl hochzufahren und wieder runterzufahren, wobei oberhalb des ersten Drehzahlschwellenwerts die Umpumpvorrichtung aktiviert wird und unterhalb des zweiten Drehzahlschwellenwerts die Umpumpvorrichtung deaktiviert wird. Dadurch wird beispielsweise der Vorteil erreicht, dass eine gleichmäßige Temperaturverteilung in der Waschflüssigkeit und den Wäschestücken erzeugt wird.

In einer Ausführungsform ist vorgesehen, dass die Steuereinrichtung dazu ausgebildet ist, bei aktiviertem Heizelement die Umpumpeinrichtung kontinuierlich zu betreiben. Das heißt also, dass die Umpumpeinrichtung kontinuierlich betrieben wird, bis die Menge der Waschflüssigkeit in der Wäschetrommel unter den Minimalmengenschwellenwert fällt. Dadurch wird zum Beispiel ein effizientes Umpumpen bewirkt.

Kontinuierlich bedeutet das Gegenteil von impulsförmig. Das heißt also, dass die Umpumpeinrichtung solange aktiviert bleibt, bis die Menge der Waschflüssigkeit in der Wäschetrommel unter den Minimalmengenschwellenwert fällt.

Gemäß einem zweiten Aspekt der Erfindung wird die Aufgabe gelöst durch ein Wäschepflegeverfahren für ein Wäschepflegegerät mit einer rotierbar gelagerten Wäschetrommel zum Aufnehmen von Wäschestücken, einem Antriebsmotor zum Rotieren der Wäschetrommel, einer Umpumpvorrichtung zum Rezirkulieren von Waschflüssigkeit aus der Wäschetrommel heraus und wieder in die Wäschetrommel hinein, einem Heizelement zum Erwärmen der Waschflüssigkeit und einer Steuereinrichtung zum Ansteuern des Antriebsmotors, der Umpumpvorrichtung und des Heizelements gemäß eines im Betrieb auf der Steuereinrichtung ablaufenden Wäschepflegeprogramms. Dabei umfasst das Wäschepflegeverfahren den Schritt, dass die Steuereinrichtung die Umpumpvorrichtung bei aktiviertem Heizelement deaktiviert, sobald die Menge der Waschflüssigkeit in der Wäschetrommel bzw. einem Laugenbehälter, in dem die Wäschetrommel drehbar gelagert ist, unter einen Minimalmengenschwellenwert fällt. Dadurch wird erfindungsgemäß der Vorteil erreicht, dass ein Schutzmechanismus bereitgestellt wird, der das Heizelement vor einer Überhitzung schützt.

In einer vorteilhaften Ausführungsform aktiviert die Steuereinrichtung im Rahmen des Wäschepflegeprogramms, das Phasen vorsieht, in denen die Wäschetrommel mit einer Drehzahl im Bereich von Anlegedrehzahlen rotiert wird und die Umpumpvorrichtung aktiv ist, die Umpumpvorrichtung beim Hochfahren der Drehzahl der Wäschetrommel erst dann, wenn die Drehzahl der Wäschetrommel einen ersten Drehzahlschwellenwert überschreitet. Dadurch wird beispielsweise der technische Vorteil erreicht, dass ohne großen technischen Aufwand sichergestellt werden kann, dass in der Wäschetrommel bzw. einem Laugenbehälter, in dem die Wäschetrommel drehbar gelagert ist, die Menge der Waschflüssigkeit immer groß genug ist, dass die Pumpe der Umpumpvorrichtung störungsfrei betrieben werden kann, also insbesondere keine Luft zieht. Bei Drehzahlen der Wäschetrommel unterhalb des ersten Drehzahlschwellenwerts kann es vorkommen, dass der Großteil der Waschflüssigkeit in den Wäschestücken gebunden ist.

In einer vorteilhaften Ausführungsform deaktiviert die Steuereinrichtung die Umpumpvorrichtung beim Runterfahren der Drehzahl der Wäschetrommel dann, wenn die Drehzahl der Wäschetrommel einen zweiten Drehzahlschwellenwert unterschreitet. Dadurch wird beispielsweise ebenfalls der technische Vorteil erreicht, dass ohne großen technischen Aufwand sichergestellt werden kann, dass in der Wäschetrommel bzw. einem Laugenbehälter, in dem die Wäschetrommel drehbar gelagert ist, die Menge der Waschflüssigkeit immer groß genug ist, dass die Pumpe der Umpumpvorrichtung störungsfrei betrieben werden kann, also insbesondere keine Luft zieht.

Der erste Drehzahlschwellenwert kann gleich dem zweiten Drehzahlschwellenwert sein. Untersuchungen haben gezeigt, dass der erste und/oder der zweite Drehzahlschwellenwert vorzugsweise größer als ca. 50 U/min sein sollten. Eine Anlegedrehzahl kann beispielsweise in einem Bereich von ca. 80 bis ca. 500 U/min liegen.

In einer vorteilhaften Ausführungsform passt die Steuereinrichtung den ersten und/oder den zweiten Drehzahlschwellenwert fortlaufend an die Menge der Waschflüssigkeit in der Waschtrommel bzw. dem Laugenbehälter an, wobei für eine größere Menge der Waschflüssigkeit der erste und/oder der Drehzahlschwellenwert erniedrigt wird und für eine kleinere Menge der Waschflüssigkeit der erste und/oder der zweite Drehzahlschwellenwert erhöht wird. Dadurch wird beispielsweise der technische Vorteil erreicht, dass das Wäschepflegeprogramm besser an einen jeweiligen Waschgang, der im Wesentlichen durch die Art und die Menge der Wäschestücke definiert wird, angepasst werden kann.

In einer vorteilhaften Ausführungsform umfasst das Wäschepflegeverfahren ferner den Schritt, den Druck der Waschflüssigkeit in der Wäschetrommel oder dem Laugenbehälter, in dem die Wäschetrommel drehbar gelagert ist, zu erfassen, wobei die Steuereinrichtung die Umpumpvorrichtung bei aktiviertem Heizelement deaktiviert, sobald der erfasste Druck unter einen Druckschwellenwert fällt. Dadurch wird beispielsweise der Vorteil erreicht, dass mit technisch einfachen Mitteln ein zusätzlicher Schutzmechanismus bereitgestellt wird, der das Heizelement vor einer Überhitzung schützt.

In einer vorteilhaften Ausführungsform führt die Steuereinrichtung einen Zyklus, bei dem die Rotation der Wäschetrommel auf eine Anlegedrehzahl hochgefahren und wieder runtergefahren wird, die Umpumpvorrichtung oberhalb des ersten Drehzahlschwellenwerts aktiviert und unterhalb des zweiten Drehzahlschwellenwerts deaktiviert wird und das Heizelement aktiviert ist, wenigstens zwei Mal hintereinander durch. Dadurch wird beispielsweise der Vorteil erreicht, dass eine gleichmäßigere Temperaturverteilung in der Waschflüssigkeit und den Wäschestücken erzeugt wird.

In einer vorteilhaften Ausführungsform wiederholt die Steuereinrichtung den Zyklus, bei dem die Rotation der Wäschetrommel auf eine Anlegedrehzahl hochgefahren und wieder runtergefahren wird, die Umpumpvorrichtung oberhalb des ersten Drehzahlschwellenwerts aktiviert und unterhalb des zweiten Drehzahlschwellenwerts deaktiviert wird und das Heizelement aktiviert ist, solange, bis eine im Wesentlichen gleichmäßige Temperaturverteilung bei einer gewünschten Zieltemperatur erreicht ist. Dadurch wird beispielsweise der Vorteil erreicht, dass eine gleichmäßige Temperaturverteilung in der Waschflüssigkeit und den Wäschestücken erzeugt wird.

In einer Ausführungsform deaktiviert die Steuereinrichtung das Heizelement, sobald eine im Wesentlichen gleichmäßige Temperaturverteilung bei der gewünschten Zieltemperatur erreicht ist, und die Rotation der Wäschetrommel wird wenigstens noch einmal auf eine Anlegedrehzahl hoch- und wieder runtergefahren, wobei oberhalb des ersten Drehzahlschwellenwerts die Umpumpvorrichtung aktiviert wird und unterhalb des zweiten Drehzahlschwellenwerts die Umpumpvorrichtung deaktiviert wird. Dadurch wird beispielsweise der Vorteil erreicht, dass eine gleichmäßige Temperaturverteilung in der Waschflüssigkeit und den Wäschestücken erzeugt wird.

In einer Ausführungsform ist vorgesehen, dass die Steuereinrichtung bei aktiviertem Heizelement die Umpumpeinrichtung kontinuierlich betreibt. Das heißt also, dass die Umpumpeinrichtung kontinuierlich betrieben wird, bis die Menge der Waschflüssigkeit in der Wäschetrommel unter den Minimalmengenschwellenwert fällt. Dadurch wird zum Beispiel ein effizientes Umpumpen bewirkt.

Kontinuierlich bedeutet das Gegenteil von impulsförmig. Das heißt also, dass die Umpumpeinrichtung solange aktiviert bleibt, bis die Menge der Waschflüssigkeit in der Wäschetrommel unter den Minimalmengenschwellenwert fällt.

Technische Funktionalitäten des Wäschepflegeverfahrens ergeben sich unmittelbar analog aus entsprechenden technischen Funktionalitäten des Wäschepflegegeräts und umgekehrt.

In einer Ausführungsform ist vorgesehen, dass das Wäschepflegeverfahren mittels des Wäschepflegegeräts aus- oder durchgeführt wird.

In einer Ausführungsform ist das Wäschepflegegerät ausgebildet oder eingerichtet, das Wäschepflegeverfahren aus- oder durchzuführen.

Weitere Ausführungsbeispiele der Erfindung sind in den Zeichnungen dargestellt und werden im Folgenden näher beschrieben.

Es zeigen:
- Fig. 1: eine schematische Ansicht eines Wäschepflegegeräts;
- Fig. 2: ein beispielhaftes schematisches Diagramm, das den zeitlichen Verlauf mehrerer Größen bei einem Wäschepflegeverfahren veranschaulicht;
- Fig. 3: eine Detailansicht eines Ausschnitts des schematischen Diagramms von Figur 2;
- Fig. 4: ein beispielhaftes schematisches Diagramm, das den zeitlichen Verlauf mehrerer Größen während einer Einspülphase eines Wäschepflegeverfahrens veranschaulicht; und
- Fig. 5: ein beispielhaftes schematisches Diagramm, das den zeitlichen Druckverlauf für zwei unterschiedliche Beladungen während einer Einspülphase eines Wäschepflegeverfahrens bei einem Wäschepflegegerät in Form einer Waschmaschine gemäß einer Ausführungsform und einer herkömmlichen Waschmaschine veranschaulicht.

Figur 1 zeigt eine schematische Darstellung einer Waschmaschine stellvertretend für ein allgemeines Wäschepflegegerät 100. Das Wäschepflegegerät 100 in Form einer Waschmaschine dient zum Waschen von Wäschestücken und ähnlichen Waschgütern mit einem Waschmittel. Hierbei kann die Waschmaschine gegebenenfalls auch als Waschtrockner ausgestaltet sein, um Wäschestücke oder ähnliche Waschgüter zu waschen und zu trocknen. Im Rahmen der Erfindung werden unter dem Begriff "Waschmittel" neben herkömmlichen Waschmitteln auch Behandlungszusätze, wie Weichspüler, Klarspüler oder Geruchsverbesserungsmittel in verschiedenen Formen (flüssig, gelförmig, pastös oder auch pulverförmig) verstanden.

Die Waschmaschine 100 von Figur 1 enthält in einem Maschinengehäuse 102 einen im dem Maschinengehäuse fixierten Laugenbehälter 104. Eine Wäschetrommel 106 ist in dem Laugenbehälter 104 um eine horizontale Drehachse drehbar gelagert und kann mittels eines Antriebsmotors 105 mit unterschiedlichen Drehzahlen in Rotation versetzt werden, der über eine elektronische Steuereinrichtung 118 ansteuerbar ist. In der Wäschetrommel 106 sind Wäschestücke 108 angedeutet, welche beim Drehen der Wäschetrommel 106 durch Mitnehmer 110 an der Innenseite der Wäschetrommel 106 angehoben werden und wieder herunterfallen. Dadurch findet beim Rotieren der Wäschetrommel 106 ein ständiges Umschichten der Wäschestücke 108 statt.

Frischwasser kann mittels einer Einspülvorrichtung 114, beispielsweise in Form eines Einlassventils, von einer Frischwasserleitung 112 durch einen Waschmittelbehälter 116, der beispielsweise als Einspülschale ausgebildet sein kann und neben herkömmlichen Waschmitteln auch Behandlungszusätze, wie Weichspüler, Klarspüler, Geruchsverbesserungsmittel oder andere Wäschebehandlungsmittel in verschiedenen Formen (flüssig, gelförmig, pastös oder auch pulverförmig) enthalten kann, entweder direkt (wie in der Figur 1 schematisch dargestellt) oder über den Laugenbehälter 104 in die Wäschetrommel 106 eingebracht werden. Das Gemisch aus Frischwasser und Waschmittel wird hierin als Waschflüssigkeit oder Lauge bezeichnet. Zum Steuern der Frischwasserzufuhr ist die Einspülvorrichtung 114 ebenfalls mit der elektronischen Steuereinrichtung 118 verbunden.

Der Laugenbehälter 104 ist an seinem unteren Ende mit einer nach unten ausgeformten Mulde 128 versehen, die eine Heizkammer 130 bildet. In der Heizkammer 130 ist ein elektrisches Heizelement 132 angeordnet, vorzugsweise ein Rohrheizkörper, mit dem die Waschflüssigkeit im Laugenbehälter 104 erwärmt werden kann. Zur Ansteuerung des elektrischen Heizelements 132 ist dieses ebenfalls mit der elektronischen Steuereinrichtung 118 verbunden, wie dies in Figur 1 schematisch dargestellt ist.

Am Boden der Mulde 128 des Laugenbehälters 104 ist ein Laugenbehälterablauf 134 vorgesehen, der einerseits an eine Umpumpvorrichtung 120 und andererseits an eine Abpumpvorrichtung 144 angeschlossen ist.

Die Umpumpvorrichtung 120, die insbesondere dazu dient, die Wäschestücke 108 mehrere Male mit der Waschflüssigkeit zu durchfluten, umfasst eine Pumpe 122, eine Saugleitung 124 auf der Saugseite und eine Druckleitung 126 auf der Druckseite der Pumpe 122. Mittels der Umpumpvorrichtung 120 kann die Waschflüssigkeit vom unteren Ende des Laugenbehälters 104 zurück in die Wäschetrommel 106 auf die Wäschestücke 108 rezirkuliert werden. Dabei wird die über die Druckleitung 126 der Umpumpvorrichtung 120 zugeführte Waschflüssigkeit über eine Düse auf die Wäschestücke 108 in der Wäschetrommel 106 aufgebracht. Zur Ansteuerung der Umpumpvorrichtung 120, insbesondere der Pumpe 122, ist diese ebenfalls mit der elektronischen Steuereinrichtung 118 verbunden, wie dies in Figur 1 schematisch dargestellt ist.

Die Abpumpvorrichtung 144, die insbesondere dazu dient, im Laugenbehälter 104 befindliche Waschflüssigkeit abzupumpen und aus der Waschmaschine 100 abzuleiten, umfasst eine Pumpe 142 mit einer Saugleitung 140 und einer Druckleitung 146. Zur Ansteuerung der Abpumpvorrichtung 144, insbesondere der Pumpe 142, kann diese ebenfalls mit der elektronischen Steuereinrichtung 118 verbunden sein.

Eine erfindungsgemäße Ausgestaltung der elektronischen Steuereinrichtung 118 und deren Zusammenwirken mit den vorstehend beschriebenen Komponenten des Wäschepflegeräts 100 wird nachstehend im Detail im Rahmen eines erfindungsgemäßen Wäschepflegeverfahrens unter weiterer Bezugnahme auf die Figuren 2 und 3 beschrieben.

Figur 2 zeigt ein schematisches Diagramm, das den zeitlichen Verlauf mehrerer Größen bei einem erfindungsgemäßen Wäschepflegeverfahren veranschaulicht, nämlich den zeitlichen Verlauf der Aktivität der Pumpe 122 der Umpumpvorrichtung 120 (d.h. Pumpe 122 an oder aus), der Drehzahl der Wäschetrommel 106 und der Temperatur der Waschflüssigkeit.

Erfindungsgemäß ist die Steuereinrichtung 118 dazu ausgebildet, im Rahmen des Wäschepflegeprogramms bei aktiviertem Heizelement 132 die Umpumpvorrichtung 120 zu deaktivieren, sobald die Menge der Waschflüssigkeit in der Wäschetrommel 106 oder dem Laugenbehälter 104 unter einen Minimalmengenschwellenwert fällt. Dadurch wird beispielsweise der Vorteil erreicht, dass ein zusätzlicher Schutzmechanismus bereitgestellt wird, der das Heizelement 132 vor einer Überhitzung schützt.

In einer vorteilhaften Ausführungsform ist die Steuereinrichtung 118 dazu ausgebildet, im Rahmen des Wäschepflegeprogramms, das Phasen vorsieht, in denen die Wäschetrommel 106 mit einer Drehzahl im Bereich von Anlegedrehzahlen rotiert wird und die Umpumpvorrichtung 120 aktiviert werden soll, die Umpumpvorrichtung 120 beim Hochfahren der Drehzahl der Wäschetrommel 106 erst dann zu aktivieren, wenn die Drehzahl der Wäschetrommel 106 einen ersten Drehzahlschwellenwert überschreitet.

In Figur 2 sind zwei solche Phasen dargestellt, in denen die Wäschetrommel 106 mit einer Drehzahl im Bereich von Anlegedrehzahlen rotiert wird und die Umpumpvorrichtung 120 aktiv ist. Eine Detailansicht des Ausschnitts A von Figur 2 ist in Figur 3 dargestellt. Durch die erfindungsgemäße Ausgestaltung, die Umpumpvorrichtung 120 beim Hochfahren der Drehzahl der Wäschetrommel 106 erst dann zu aktivieren, wenn die Drehzahl der Wäschetrommel 106 einen ersten Drehzahlschwellenwert überschreitet, wird beispielsweise der technische Vorteil erreicht, dass ohne großen technischen Aufwand sichergestellt werden kann, dass in dem Laugenbehälter 104 die Menge der Waschflüssigkeit immer groß genug ist, dass die Pumpe 122 der Umpumpvorrichtung 120 störungsfrei betrieben werden kann, also insbesondere keine Luft zieht. Bei Drehzahlen der Wäschetrommel 106 unterhalb des ersten Drehzahlschwellenwerts kann es vorkommen, dass der Großteil der Waschflüssigkeit in den Wäschestücken gebunden ist.

In einer vorteilhaften Ausführungsform ist die Steuereinrichtung 118 dazu ausgebildet, die Umpumpvorrichtung 120 beim Runterfahren der Drehzahl der Wäschetrommel 106 dann zu deaktivieren, wenn die Drehzahl der Wäschetrommel 106 einen zweiten Drehzahlschwellenwert unterschreitet. Dadurch wird beispielsweise ebenfalls der technische Vorteil erreicht, dass ohne großen technischen Aufwand sichergestellt werden kann, dass in dem Laugenbehälter 104 die Menge der Waschflüssigkeit immer groß genug ist, dass die Pumpe 122 der Umpumpvorrichtung 120 störungsfrei betrieben werden kann, also insbesondere keine Luft zieht.

Der erste Drehzahlschwellenwert kann gleich dem zweiten Drehzahlschwellenwert sein. Untersuchungen haben gezeigt, dass der erste und/oder der zweite Drehzahlschwellenwert vorzugsweise größer als ca. 50 U/min sein sollten. Eine Anlegedrehzahl kann beispielsweise in einem Bereich von ca. 80 bis ca. 500 U/min liegen.

In einer vorteilhaften Ausführungsform ist die Steuereinrichtung 118 dazu ausgebildet, den ersten und/oder den zweiten Drehzahlschwellenwert fortlaufend an die Menge der Waschflüssigkeit in der Waschtrommel 106 und/oder dem Laugenbehälter 104 anzupassen, wobei für eine größere Menge der Waschflüssigkeit der erste und/oder der Drehzahlschwellenwert erniedrigt wird und für eine kleinere Menge der Waschflüssigkeit der erste und/oder der zweite Drehzahlschwellenwert erhöht wird. Dadurch wird beispielsweise der technische Vorteil erreicht, dass das Wäschepflegeprogramm besser an einen jeweiligen Waschgang, der im Wesentlichen durch die Art und die Menge der Wäschestücke 108 definiert wird, angepasst werden kann.

In einer vorteilhaften Ausführungsform umfasst das Wäschepflegegerät 100 ferner einen Drucksensor, der dazu ausgebildet ist, den Druck der Waschflüssigkeit in der Wäschetrommel 106 bzw. im Laugenbehälter 104 zu erfassen, wobei die Steuereinrichtung 118 dazu ausgebildet ist, bei aktiviertem Heizelement 132 die Umpumpvorrichtung 120 zu deaktivieren, sobald der vom dem Drucksensor erfasst Druck unter einen Druckschwellenwert fällt. Dadurch wird beispielsweise der Vorteil erreicht, dass mit technisch einfachen Mitteln ein zusätzlicher Schutzmechanismus bereitgestellt wird, der das Heizelement 132 vor einer Überhitzung schützt.

In einer vorteilhaften Ausführungsform ist die Steuereinrichtung 118 dazu ausgebildet, einen Zyklus, bei dem die Rotation der Wäschetrommel 106 auf eine Anlegedrehzahl hochgefahren und wieder runtergefahren wird, die Umpumpvorrichtung 120 oberhalb des ersten Drehzahlschwellenwerts aktiviert und unterhalb des zweiten Drehzahlschwellenwerts deaktiviert wird und das Heizelement 132 aktiviert ist, wenigstens zwei Mal hintereinander durchzuführen. Dadurch wird beispielsweise der Vorteil erreicht, dass eine gleichmäßigere Temperaturverteilung in der Waschflüssigkeit und den Wäschestücken 108 erzeugt wird.

In einer vorteilhaften Ausführungsform ist die Steuereinrichtung 118 dazu ausgebildet, den Zyklus, bei dem die Rotation der Wäschetrommel 106 auf eine Anlegedrehzahl hochgefahren und wieder runtergefahren wird, die Umpumpvorrichtung 120 oberhalb des ersten Drehzahlschwellenwerts aktiviert und unterhalb des zweiten Drehzahlschwellenwerts deaktiviert wird und das Heizelement 132 aktiviert ist, solange zu wiederholen, bis eine im Wesentlichen gleichmäßige Temperaturverteilung bei einer gewünschten Zieltemperatur erreicht ist. Dadurch wird beispielsweise der Vorteil erreicht, dass eine gleichmäßige Temperaturverteilung in der Waschflüssigkeit und den Wäschestücken 108 erzeugt wird.

In einer Ausführungsform ist die Steuereinrichtung 118 dazu ausgebildet, sobald eine im Wesentlichen gleichmäßige Temperaturverteilung bei der gewünschten Zieltemperatur erreicht ist, das Heizelement 132 zu deaktivieren und die Rotation der Wäschetrommel 106 wenigstens noch einmal auf eine Anlegedrehzahl hochzufahren und wieder runterzufahren, wobei oberhalb des ersten Drehzahlschwellenwerts die Umpumpvorrichtung 120 aktiviert wird und unterhalb des zweiten Drehzahlschwellenwerts die Umpumpvorrichtung 120 deaktiviert wird. Dadurch wird beispielsweise der Vorteil erreicht, dass eine gleichmäßige Temperaturverteilung in der Waschflüssigkeit und den Wäschestücken 108 erzeugt wird.

Figur 4 zeigt ein schematisches Diagramm, das den zeitlichen Verlauf mehrerer Größen bei einem Wäschepflegeverfahren veranschaulicht, nämlich den zeitlichen Verlauf der über die Einspülvorrichtung 114 zugeführten Wassermenge, der Aktivität der Pumpe 122 der Umpumpvorrichtung 120, der Drehzahl der Wäschetrommel 106 und der Temperatur der Waschflüssigkeit. Wie dies der Fachmann erkennt, zeigt das in Figur 4 dargestellte Diagramm eine Einspülphase des Wäschepflegeverfahrens, bei der in mehreren zeitlich aufeinander folgenden Einspülvorgängen der Wäschetrommel 106 Frischwasser bzw. Waschflüssigkeit hinzugefügt wird, und zwar, wie beispielsweise vorstehend beschrieben, von der Frischwasserleitung 112 über die Einspülvorrichtung 114 und den Waschmittelbehälter 116. Dabei sind die einzelnen Einspülvorgänge durch Zeiträume getrennt, in denen der Wäschetrommel 106 über die Einspülvorrichtung 114 kein weiteres Frischwasser hinzugefügt wird, d.h. die Einspülvorrichtung 114 deaktiviert bzw. geschlossen ist.

Beispielhaft ist die Steuereinrichtung 118 dazu ausgebildet ist, am Ende eines der in Figur 4 dargestellten Einspülvorgänge des Wäschepflegeprogramms, bei dem mittels der Einspülvorrichtung 114 Frischwasser und Waschmittel in die Wäschetrommel 106 eingespült wird, den Antriebsmotor 105 der Wäschetrommel 106 derart anzusteuern, dass der Antriebsmotor 105 die Wäschetrommel 106 über einen ersten Reversierzeitraum hinweg reversierend antreibt, und, nachdem der Antriebsmotor 105 bei deaktivierter Umpumpvorrichtung 120 die Wäschetrommel 106 während des ersten Reversierzeitraums wenigstens einmal reversiert hat, d.h. in eine Drehrichtung und in die entgegengesetzte Drehrichtung rotiert hat, die Umpumpvorrichtung 120 zu aktivieren und am Ende eines zweiten Umpumpzeitraums 120 zu deaktivieren. Dabei kann die Wäschetrommel 106 zunächst auf eine Drehzahl von beispielsweise 55 U/min in der einen Drehrichtung und sodann auf eine Drehzahl von beispielsweise 55 U/min in der entgegengesetzten Drehrichtung gebracht werden. Hierdurch wird erreicht, dass insbesondere die an der Innenseite der Wäschetrommel 106 anliegenden Wäschestücke 108 über den Mantel der Wäschetrommel 106 mit Waschflüssigkeit benetzt werden.

In Figur 4 lässt sich das Reversieren der Wäschetrommel 106 beispielsweise an den zwei Bergen und Tälern des Drehzahlverlaufs vor den mit den Ziffern "1", "2", "3" oder "4" gekennzeichneten Ruhephasen erkennen. In Figur 4 fällt ein zweiter Umpumpzeitraum, in dem die Umpumpvorrichtung 120 aktiv ist, jeweils mit einem Teil der in Figur 4 mit den Buchstaben "B", "C", "D" und "E" gekennzeichneten Zeiträume zusammen.

In einer Ausführungsform kann die Steuereinrichtung 118 dazu ausgebildet sein, im Rahmen des zeitlich ersten Einspülvorgangs der in Figur 4 dargestellten Einspülvorgänge im Wesentlichen gleichzeitig die Einspülvorrichtung 114 und die Umpumpvorrichtung 120 zu aktivieren. Der entsprechende erste Umpumpzeitraum, über den hinweg die Umpumpvorrichtung 120 von der Steuereinrichtung 118 betrieben wird, ist in Figur 4 mit dem Buchstaben "A" gekennzeichnet. Die Dauer des in Figur 4 mit dem Buchstaben "A" gekennzeichneten ersten Umpumpzeitraums kann nur ein paar Sekunden betragen. Dabei kann die Dauer des ersten Umpumpzeitraums kürzer als die Dauer des ersten Einspülzeitraums sein.

Das im Wesentlichen gleichzeitige Einspülen und Umpumpen sorgt dafür, dass bisher nicht gelöste Waschmittelreste weiter aktiv mit der Waschflüssigkeit vermischt werden und sich weniger bisher nicht gelöste Waschmittelreste in Teilen des Wäschepflegeräts 100, insbesondere am Boden des Laugenbehälters 104 und/oder im schlauchförmigen Laugenbehälterablauf 134, ablagern. Aus der Praxis ist es bekannt, dass der größte Anteil des Waschmittels zusammen mit den ersten vier Litern Frischwasser in den Laugenbehälter 104 eingespült wird.

Die Steuereinrichtung 118 kann ferner dazu ausgebildet sein, den Antriebsmotor 105 der Wäschetrommel 106 derart anzusteuern, dass während des vorstehend beschriebenen zweiten Umpumpzeitraums die Wäschetrommel 106 zumindest zeitweilig mit Anlegedrehzahl rotiert wird. Ein derartiges Rotieren der Wäschetrommel 106 mit Anlegedrehzahl ist in Figur 4 in dem Zeitraum "D" dargestellt. Die Anlegedrehzahl kann beispielsweise in einem Bereich von ca. 80 bis ca. 500 U/min liegen. Das Rotieren der Wäschetrommel 106 zu diesem Zeitpunkt, d.h. bei gleichzeitigem Umpumpen, mit Anlegedrehzahl führt dazu, dass die Wäschestücke aufgrund der Fliehkräfte an der Innenseite der Wäschetrommel anliegen und die von der Umpumpvorrichtung 120 in die Wäschetrommel 106 eingebrachte Waschflüssigkeit direkt auf den an der Innenseite der Wäschetrommel 106 anliegenden Mantel von Wäschestücken 108 trifft. Dies sorgt für gleichmäßige Benetzung bzw. Durchfeuchtung nahezu aller Wäschestücke 108 (auch bei Vollbeladung der Wäschetrommel 106). Durch die bei der Rotation mit Anlegedrehzahl auftretenden Fliehkräfte wird ferner die Waschflüssigkeit aus den Wäschestücken 108 herausgepresst und wird über die aktive Umpumpvorrichtung 120 für eine weitere Benetzung der Wäschestücke 108 der Wäschetrommel 106 wieder zugeführt.

In einer Ausführungsform enden sowohl der vorstehend beschriebene erste Reversierzeitraum als auch der vorstehend beschriebene zweite Umpumpzeitraum im Wesentlichen gleichzeitig, wie sich dies in Figur 4 dem Ende der jeweiligen Zeiträume "B", "C", "D" und "E" entnehmen lässt. In einer bevorzugten Ausführungsform beginnt mit dem gleichzeitigen Ende eines ersten Reversierzeitraums und eines zweiten Umpumpzeitraums eine jeweilige Ruhephase. Vier derartige Ruhephasen sind in Figur 4 mit den Ziffern "1", "2", "3" und "4" gekennzeichnet. In einer bevorzugten Ausführungsform ist auch die Einspülvorrichtung 114 während der jeweiligen Ruhephasen "1" bis "4" inaktiv.

In einer Ausführungsform ist die Steuereinrichtung 118 dazu ausgebildet, nach dem Ende eines ersten Reversierzeitraums und eines zweiten Umpumpzeitraums, d.h. während einer auf den ersten Reversierzeitraum und dem zweiten Umpumpzeitraum folgenden Ruhephase, beispielsweise den in Figur 4 dargestellten Ruhephasen "1", "2", "3" oder "4", den Druck der Waschflüssigkeit in der Wäschetrommel 106 oder dem Laugenbehälter 104 zu erfassen und auf der Grundlage dieses Druckes Parameter des auf der Steuereinrichtung 118 ablaufenden Wäschepflegeprogramms anzupassen. Dies hat beispielsweise den technischen Vorteil, dass Parameter des Wäschepflegeprogramms an die tatsächliche Beladung angepasst werden können, um beispielsweise den Energieverbrauch zu reduzieren. Für die Erfassung des Drucks der Waschflüssigkeit in dem Laugenbehälter 104 kann beispielsweise in der Mulde 128 des Laugenbehälters 104 ein Drucksensor vorgesehen sein, der mit der Steuereinrichtung 118 in Verbindung steht.

Figur 5 zeigt ein beispielhaftes schematisches Diagramm, das den zeitlichen Druckverlauf für zwei unterschiedliche Beladungen, nämlich eine Vollbeladung und eine Halbbeladung, während eines Teils der in Figur 4 dargestellten Einspülphase bei einem Wäschepflegegerät in Form einer Waschmaschine 100 gemäß einer Ausführungsform (auf der oberen Seite) und einer herkömmlichen Waschmaschine (auf der unteren Seite) darstellt. Die gleichförmigen zunächst stark ansteigenden und dann abflachenden Teile des jeweiligen Kurvenverlaufs entsprechen den in Figur 4 dargestellten Ruhephasen, wobei in Figur 5 zwei Ruhephasen dargestellt sind. Wie sich der Figur 5 entnehmen lässt, wird bei einem Wäschepflegegerät in Form einer Waschmaschine 100 gemäß einer Ausführungsform, das beispielsweise wie vorstehend beschrieben betrieben wird, ein für eine Beladungsdifferenzierung erforderliches minimales Druckdelta zu einem früheren Zeitpunkt t₀ erreicht als bei einer herkömmlichen Waschmaschine, bei der das für eine Beladungsdifferenzierung erforderliche minimale Druckdelta erst zu einem späteren Zeitpunkt t₀' erreicht wird. Eine wie beispielsweise vorstehend beschrieben betriebene Waschmaschine 100 erlaubt somit eine schnellere und bessere Abschätzung der Beladung als herkömmliche Waschmaschinen, wodurch die Gesamtdauer des Wäschepflegeprogramms reduziert werden kann und das Wäschepflegeprogramm schneller und besser an die tatsächliche Beladung angepasst werden, wodurch wiederum das Waschergebnis verbessert und der Energieverbrauch reduziert werden kann.

Alternativ oder zusätzlich kann die Steuereinrichtung 118 dazu ausgebildet sein, die Umpumpvorrichtung 120 während des zweiten Umpumpzeitraums derart zu betreiben, dass der von der Umpumpvorrichtung 120 geförderte Volumenstrom nicht kleiner als eine Abtropfgeschwindigkeit der Wäschestücke 108 ist. Dies hat beispielsweise den technischen Vorteil, dass bereits zu Beginn der durch das Deaktivieren des Antriebsmotors 105 und der Umpumpvorrichtung 120 eingeleiteten Ruhephase, beispielsweise zu Beginn der in Figur 4 dargestellten Ruhephasen "1", "2", "3" oder "4", die Beladung des Wäschepflegegeräts 100 durch die Wäschestücke 108 anhand des Druckes der Waschflüssigkeit in dem Laugenbehälter 104 abgeschätzt werden kann.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Wäschepflegegerät
- 102: Maschinengehäuse
- 104: Laugenbehälter
- 105: Antriebsmotor
- 106: Wäschetrommel
- 108: Wäschestücke
- 110: Mitnehmer
- 112: Frischwasserleitung
- 114: Einspülvorrichtung
- 116: Waschmittelbehälter
- 118: Steuereinrichtung
- 120: Umpumpvorrichtung
- 122: Pumpe
- 124: Saugleitung
- 126: Druckleitung
- 128: Mulde
- 130: Heizkammer
- 132: Heizelement
- 134: Laugenbehälterablauf
- 140: Saugleitung
- 142: Pumpe
- 144: Abpumpvorrichtung
- 146: Druckleitung

## Patentansprüche

1. Wäschepflegegerät (100) mit einer rotierbar gelagerten Wäschetrommel (106) zum Aufnehmen von Wäschestücken (108), einem Antriebsmotor (105) zum Rotieren der Wäschetrommel (106), einer Umpumpvorrichtung (120) zum Rezirkulieren von Waschflüssigkeit aus der Wäschetrommel (106) heraus und wieder in die Wäschetrommel (106) hinein, einem Heizelement (132) zum Erwärmen der Waschflüssigkeit und einer Steuereinrichtung (118) zum Ansteuern des Antriebsmotors (105), der Umpumpvorrichtung (120) und des Heizelements (132) gemäß eines im Betrieb auf der Steuereinrichtung (118) ablaufenden Wäschepflegeprogramms,
**dadurch gekennzeichnet, dass**
die Steuereinrichtung (118) dazu ausgebildet ist, bei aktiviertem Heizelement (132) die Umpumpvorrichtung (120) zu deaktivieren, sobald die Menge der Waschflüssigkeit in der Wäschetrommel (106) unter einen Minimalmengenschwellenwert fällt, so dass ein Schutzmechanismus bereitgestellt wird, der das Heizelement (132) vor einer Überhitzung schützt, indem dieses immer von einer Mindestmenge an Waschflüssigkeit bedeckt ist.

2. Wäschepflegegerät (100) nach Anspruch 1, wobei die Steuereinrichtung (118) dazu ausgebildet ist, im Rahmen des Wäschepflegeprogramms, das Phasen vorsieht, in denen die Wäschetrommel (106) mit einer Drehzahl im Bereich von Anlegedrehzahlen rotiert wird und die Umpumpvorrichtung (120) aktiv ist, die Umpumpvorrichtung (120) beim Hochfahren der Drehzahl der Wäschetrommel (106) dann zu aktivieren, wenn die Drehzahl der Wäschetrommel (106) einen ersten Drehzahlschwellenwert überschreitet.

3. Wäschepflegegerät (100) nach Anspruch 2, **dadurch gekennzeichnet, dass** die Steuereinrichtung (118) dazu ausgebildet ist, die Umpumpvorrichtung (120) beim Runterfahren der Drehzahl der Wäschetrommel (106) dann zu deaktivieren, wenn die Drehzahl der Wäschetrommel einen zweiten Drehzahlschwellenwert unterschreitet.

4. Wäschepflegegerät (100) nach Anspruch 2 oder 3, **dadurch gekennzeichnet, dass** die Steuereinrichtung (118) dazu ausgebildet ist, den ersten und/oder den zweiten Drehzahlschwellenwert an die Menge der Waschflüssigkeit in der Waschtrommel (106) anzupassen, wobei für eine größere Menge der Waschflüssigkeit der erste und/oder der zweite Drehzahlschwellenwert erniedrigt wird und für eine kleinere Menge der Waschflüssigkeit der erste und/oder der zweite Drehzahlschwellenwert erhöht wird.

5. Wäschepflegegerät (100) nach einem der vorhergehenden Ansprüche, **dadurch gekennzeichnet, dass** das Wäschepflegegerät (100) ferner einen Drucksensor umfasst, der dazu ausgebildet ist, den Druck der Waschflüssigkeit in der Wäschetrommel (106) zu erfassen, wobei die Steuereinrichtung (118) dazu ausgebildet ist, bei aktiviertem Heizelement (132) die Umpumpvorrichtung (120) zu deaktivieren, sobald der vom dem Drucksensor erfasste Druck unter einen Druckschwellenwert fällt.

6. Wäschepflegegerät (100) nach einem der vorhergehenden Ansprüche, **dadurch gekennzeichnet, dass** die Steuereinrichtung (118) dazu ausgebildet ist, einen Zyklus, bei dem die Rotation der Wäschetrommel (106) auf eine Anlegedrehzahl hochgefahren und wieder runtergefahren wird, die Umpumpvorrichtung (120) oberhalb des ersten Drehzahlschwellenwerts aktiviert und unterhalb des zweiten Drehzahlschwellenwerts deaktiviert wird und das Heizelement (132) aktiviert ist, wenigstens zwei Mal hintereinander durchzuführen.

7. Wäschepflegegerät (100) nach Anspruch 6, **dadurch gekennzeichnet, dass** die Steuereinrichtung (118) dazu ausgebildet ist, den Zyklus solange zu wiederholen, bis eine im Wesentlichen gleichmäßige Temperaturverteilung bei einer gewünschten Zieltemperatur erreicht ist.

8. Wäschepflegegerät (100) nach Anspruch 5 oder 6, **dadurch gekennzeichnet, dass** die Steuereinrichtung (118) dazu ausgebildet ist, sobald eine im Wesentlichen gleichmäßige Temperaturverteilung bei der gewünschten Zieltemperatur erreicht ist, das Heizelement (132) zu deaktivieren und die Rotation der Wäschetrommel (106) wenigstens noch einmal auf eine Anlegedrehzahl hochzufahren und wieder runterzufahren, wobei oberhalb des ersten Drehzahlschwellenwerts die Umpumpvorrichtung (120) aktiviert wird und unterhalb des zweiten Drehzahlschwellenwerts die Umpumpvorrichtung (120) deaktiviert wird.

9. Wäschepflegeverfahren für ein Wäschepflegegerät (100) mit einer rotierbar gelagerten Wäschetrommel (106) zum Aufnehmen von Wäschestücken (108), einem Antriebsmotor (105) zum Rotieren der Wäschetrommel (106), einer Umpumpvorrichtung (120) zum Rezirkulieren von Waschflüssigkeit aus der Wäschetrommel (106) heraus und wieder in die Wäschetrommel (106) hinein, einem Heizelement (132) zum Erwärmen der Waschflüssigkeit und einer Steuereinrichtung (118) zum Ansteuern des Antriebsmotors (105), der Umpumpvorrichtung (120) und des Heizelements (132) gemäß eines im Betrieb auf der Steuereinrichtung (118) ablaufenden Wäschepflegeprogramms,
**dadurch gekennzeichnet, dass**
das Wäschepflegeverfahren den Schritt umfasst, dass die Steuereinrichtung (118) bei aktiviertem Heizelement (132) die Umpumpvorrichtung (120) deaktiviert, sobald die Menge der Waschflüssigkeit in der Wäschetrommel (106) unter einen Minimalmengenschwellenwert fällt, so dass ein Schutzmechanismus bereitgestellt wird, der das Heizelement (132) vor einer Überhitzung schützt, indem dieses immer von einer Mindestmenge an Waschflüssigkeit bedeckt ist.

10. Wäschepflegeverfahren nach Anspruch 9, **dadurch gekennzeichnet, dass** im Rahmen des Wäschepflegeprogramms, das Phasen vorsieht, in denen die Wäschetrommel (106) mit einer Drehzahl im Bereich von Anlegedrehzahlen rotiert wird und die Umpumpvorrichtung (120) aktiv ist, die Umpumpvorrichtung (120) beim Hochfahren der Drehzahl der Wäschetrommel (106) dann zu aktivieren, wenn die Drehzahl der Wäschetrommel (106) einen ersten Drehzahlschwellenwert überschreitet.

11. Wäschepflegeverfahren nach Anspruch 10, **dadurch gekennzeichnet, dass** die Steuereinrichtung (118) die Umpumpvorrichtung (120) beim Runterfahren der Drehzahl der Wäschetrommel (106) dann deaktiviert, wenn die Drehzahl der Wäschetrommel einen zweiten Drehzahlschwellenwert unterschreitet.

12. Wäschepflegeverfahren nach Anspruch 10 oder 11, **dadurch gekennzeichnet, dass** die Steuereinrichtung (118) den ersten und/oder den zweiten Drehzahlschwellenwert an die Menge der Waschflüssigkeit in der Waschtrommel (106) anpasst, wobei für eine größere Menge der Waschflüssigkeit der erste und/oder der zweite Drehzahlschwellenwert erniedrigt wird und für eine kleinere Menge der Waschflüssigkeit der erste und/oder der zweite Drehzahlschwellenwert erhöht wird.

13. Wäschepflegeverfahren nach einem der Ansprüche 9 bis 12, **dadurch gekennzeichnet, dass** das Wäschepflegeverfahren ferner den Schritt umfasst, den Druck der Waschflüssigkeit in der Wäschetrommel (106) mittels eines Drucksensors zu erfassen, wobei die Steuereinrichtung (118) bei aktiviertem Heizelement (132) die Umpumpvorrichtung (120) deaktiviert, sobald der vom dem Drucksensor erfasste Druck unter einen Druckschwellenwert fällt.

14. Wäschepflegeverfahren nach einem der Ansprüche 9 bis 13, **dadurch gekennzeichnet, dass** die Steuereinrichtung (118) einen Zyklus, bei dem die Rotation der Wäschetrommel (106) auf eine Anlegedrehzahl hochgefahren und wieder runtergefahren wird, die Umpumpvorrichtung (120) oberhalb des ersten Drehzahlschwellenwerts aktiviert und unterhalb des zweiten Drehzahlschwellenwerts deaktiviert wird und das Heizelement (132) aktiviert ist, wenigstens zwei Mal hintereinander durchführt.

15. Wäschepflegeverfahren nach einem der Ansprüche 9 bis 14, **dadurch gekennzeichnet, dass** die Steuereinrichtung (118), sobald eine im Wesentlichen gleichmäßige Temperaturverteilung bei der gewünschten Zieltemperatur erreicht ist, das Heizelement (132) deaktiviert und die Rotation der Wäschetrommel (106) wenigstens noch einmal auf eine Anlegedrehzahl hochfährt und wieder runterfährt, wobei oberhalb des ersten Drehzahlschwellenwerts die Umpumpvorrichtung (120) aktiviert wird und unterhalb des zweiten Drehzahlschwellenwerts die Umpumpvorrichtung (120) deaktiviert wird.

## Claims

1. Laundry care appliance (100) with a rotatably mounted laundry drum (106) for receiving laundry items (108), a drive motor (105) for rotating the laundry drum (106), a repumping apparatus (120) for recirculating wash liquid out from the laundry drum (106) and back into the laundry drum (106), a heating element (132) for heating the wash liquid and a control device (118) for actuating the drive motor (105), the repumping apparatus (120) and the heating element (132) in accordance with a laundry care program running on the control device (118) during operation,
**characterised in that**
the control device (118) is embodied, when the heating element (132) is activated, to deactivate the repumping apparatus (120) as soon as the amount of wash liquid in the laundry drum (106) falls below a minimum amount threshold value, so that a protection mechanism is provided which protects the heating element (132) from overheating by always covering it with a minimum amount of wash liquid.

2. Laundry care appliance (100) according to claim 1, wherein the control device (118) is embodied, as part of the laundry care program, which provides phases in which the laundry drum (106) is rotated with a rotational speed in the range of setting speeds and the repumping apparatus (120) is active, to then activate the repumping apparatus (120) while ramping up the rotational speed of the laundry drum (106) when the rotational speed of the laundry drum (106) exceeds a first rotational speed threshold value.

3. Laundry care appliance (100) according to claim 2, **characterised in that** the control device (118) is embodied to then deactivate the repumping apparatus (120) while ramping down the rotational speed of the laundry drum (106) when the rotational speed of the laundry drum (106) falls below a second rotational speed threshold value.

4. Laundry care appliance (100) according to claim 2 or 3, **characterised in that** the control device (118) is embodied to adapt the first and/or the second rotational speed threshold value to the amount of wash liquid in the laundry drum (106), wherein for a larger amount of wash liquid, the first and/or the second rotational speed threshold value is lowered and for a smaller amount of wash liquid, the first and/or the second rotational speed threshold value is increased.

5. Laundry care appliance (100) according to one of the preceding claims, **characterised in that** the laundry care appliance (100) further comprises a pressure sensor, which is embodied to record the pressure of the wash liquid in the laundry drum (106), wherein the control device (118) is embodied, when the heating element (132) is activated, to deactivate the repumping apparatus (120) as soon as the pressure recorded by the pressure sensor falls below a pressure threshold value.

6. Laundry care appliance (100) according to one of the preceding claims, **characterised in that** the laundry care appliance (118) is embodied to perform a cycle, in which the rotation of the laundry drum (106) is ramped up to a setting speed and ramped down again, the repumping apparatus (120) is activated above the first rotational speed threshold value and deactivated below the second rotational speed threshold value and the heating element (132) is activated, at least two times in succession.

7. Laundry care appliance (100) according to claim 6, **characterised in that** the control device (118) is embodied to repeat the cycle until a substantially even temperature distribution at a desired target temperature is achieved.

8. Laundry care appliance (100) according to claim 5 or 6, **characterised in that** the control device (118) is embodied, as soon as a substantially even temperature distribution at the desired target temperature is achieved, to deactivate the heating element (132) and to ramp up the rotation of the laundry drum (106) at least one more time to a setting speed and ramp it down again, wherein the repumping apparatus (120) is activated above the first rotational speed value and the repumping apparatus (120) is deactivated below the second rotational speed value.

9. Laundry care method for a laundry care appliance (100) with a rotatably mounted laundry drum (106) for receiving laundry items (108), a drive motor (105) for rotating the laundry drum (106), a repumping apparatus (120) for recirculating wash liquid out from the laundry drum (106) and back into the laundry drum (106), a heating element (132) for heating the wash liquid and a control device (118) for actuating the drive motor (105), the repumping apparatus (120) and the heating element (132) in accordance with a laundry care program running on the control device (118) during operation,
**characterised in that**
the laundry care method comprises the step that, when the heating element (132) is activated, the control device (118) deactivates the repumping apparatus (120) as soon as the amount of wash liquid in the laundry drum (106) falls below a minimum amount threshold value, so that a protection mechanism is provided which protects the heating element (132) from overheating by always covering it with a minimum amount of wash liquid.

10. Laundry care method according to claim 9, **characterised in that** as part of the laundry care program, which provides phases in which the laundry drum (106) is rotated with a rotational speed in the range of setting speeds and the repumping apparatus (120) is active, to then activate the repumping apparatus (120) while ramping up the rotational speed of the laundry drum (106) when the rotational speed of the laundry drum (106) exceeds a first rotational speed threshold value.

11. Laundry care method according to claim 10, **characterised in that** the control device (118) then deactivates the repumping apparatus (120) while ramping down the rotational speed of the laundry drum (106) when the rotational speed of the laundry drum (106) falls below a second rotational speed threshold value.

12. Laundry care method according to claim 10 or 11, **characterised in that** the control device (118) adapts the first and/or the second rotational speed threshold value to the amount of wash liquid in the laundry drum (106), wherein for a larger amount of wash liquid, the first and/or the second rotational speed threshold value is lowered and for a smaller amount of wash liquid, the first and/or the second rotational speed threshold value is increased.

13. Laundry care method according to one of claims 9 to 12, **characterised in that** the laundry care method further comprises the step of recording the pressure of the wash liquid in the laundry drum (106) by means of a pressure sensor, wherein the control device (118), when the heating element (132) is activated, deactivates the repumping apparatus (120) as soon as the pressure recorded by the pressure sensor falls below a pressure threshold value

14. Laundry care method according to one of claims 9 to 13, **characterised in that** the control device (118) performs a cycle, in which the rotation of the laundry drum (106) is ramped up to a setting speed and ramped down again, the repumping apparatus (120) is activated above the first rotational speed threshold value and deactivated below the second rotational speed threshold value and the heating element (132) is activated, at least two times in succession.

15. Laundry care method according to one of claims 9 to 14, **characterised in that** the control device (118), as soon as a substantially even temperature distribution at the desired target temperature is achieved, deactivates the heating element (132) and ramps up the rotation of the laundry drum (106) at least one more time to a setting speed and ramps it down again, wherein the repumping apparatus (120) is activated above the first rotational speed value and the repumping apparatus (120) is deactivated below the second rotational speed value.

## Revendications

1. Appareil d'entretien de linge (100) comprenant un tambour à linge (106) logé de manière rotative, destiné à recevoir des pièces de linge (108), comprenant un moteur d'entraînement (105) destiné à faire tourner le tambour à linge (106), comprenant un dispositif de pompage (120) destiné à recycler le liquide de lavage en l'évacuant du tambour à linge (106) et en le ramenant dans le tambour à linge (106), comprenant un élément de chauffage (132) destiné à échauffer le liquide de lavage, et comprenant un dispositif de commande (118) destiné à entraîner le moteur d'entraînement (105), le dispositif de pompage (120) et l'élément de chauffage (132) selon un programme d'entretien de linge se déroulant sur le dispositif de commande (118) pendant le fonctionnement,
**caractérisé en ce que**
le dispositif de commande (118) est réalisé, lorsque l'élément de chauffage (132) est activé, pour désactiver le dispositif de pompage (120) dès que la quantité de liquide de lavage dans le tambour à linge (106) tombe en dessous d'une valeur seuil de quantité minimale, de sorte qu'un mécanisme de protection est fourni, lequel protège l'élément de chauffage (132) contre une surchauffe du fait que ce dernier est toujours recouvert par une quantité minimale de liquide de lavage.

2. Appareil d'entretien de linge (100) selon la revendication 1, le dispositif de commande (118), dans le cadre du programme d'entretien de linge qui prévoit des phases pendant lesquelles le tambour à linge (106) est mis en rotation avec une vitesse de rotation située dans la plage des vitesses de rotation auxquelles le linge est appliqué contre le tambour, et le dispositif de pompage (120) est actif, étant réalisé pour activer le dispositif de pompage (120) lors de l'augmentation de la vitesse de rotation du tambour à linge (106) lorsque la vitesse de rotation du tambour à linge (106) dépasse une première valeur seuil de vitesse de rotation.

3. Appareil d'entretien de linge (100) selon la revendication 2, **caractérisé en ce que** le dispositif de commande (118) est réalisé pour désactiver le dispositif de pompage (120) lors de la baisse de la vitesse de rotation du tambour à linge (106) lorsque la vitesse de rotation du tambour à linge dépasse vers le bas une deuxième valeur seuil de vitesse de rotation.

4. Appareil d'entretien de linge (100) selon la revendication 2 ou 3, **caractérisé en ce que** le dispositif de commande (118) est réalisé pour adapter la première et/ou la deuxième valeur(s) seuil de vitesse de rotation à la quantité de liquide de lavage dans le tambour à linge (106), la première et/ou la deuxième valeur(s) seuil de vitesse de rotation étant diminuée(s) pour une plus grande quantité de liquide de lavage et la première et/ou la deuxième valeur(s) seuil de vitesse de rotation étant augmentée(s) pour une plus petite quantité de liquide de lavage.

5. Appareil d'entretien de linge (100) selon l'une quelconque des revendications précédentes, **caractérisé en ce que** l'appareil d'entretien de linge (100) comprend en outre un capteur de pression qui est réalisé pour détecter la pression du liquide de lavage dans le tambour à linge (106), le dispositif de commande (118) étant réalisé, lorsque l'élément de chauffage (132) est activé, pour désactiver le dispositif de pompage (120) dès que la pression détectée par le capteur de pression tombe en dessous d'une valeur seuil de pression.

6. Appareil d'entretien de linge (100) selon l'une quelconque des revendications précédentes, **caractérisé en ce que** le dispositif de commande (118) est réalisé pour exécuter au moins deux fois successivement un cycle pendant lequel la rotation du tambour à linge (106) est augmentée de manière à obtenir une vitesse de rotation à laquelle le linge est appliqué contre le tambour, et à nouveau réduite, pendant lequel, au-delà de la première valeur seuil de vitesse de rotation, le dispositif de pompage (120) est activé et, en dessous de la deuxième valeur seuil de vitesse de rotation, est désactivé, et pendant lequel l'élément de chauffage (132) est activé.

7. Appareil d'entretien de linge (100) selon la revendication 6, **caractérisé en ce que** le dispositif de commande (118) est réalisé pour répéter le cycle jusqu'à ce qu'une répartition de température essentiellement régulière soit obtenue pour une température cible souhaitée.

8. Appareil d'entretien de linge (100) selon la revendication 5 ou 6, **caractérisé en ce que** le dispositif de commande (118) est réalisé, dès qu'une répartition de température essentiellement régulière pour la température cible souhaitée est obtenue, pour désactiver l'élément de chauffage (132) et pour augmenter la rotation du tambour à linge (106) au moins encore une fois à une vitesse de rotation à laquelle le linge est appliqué contre le tambour et pour la réduire de nouveau, le dispositif de pompage (120), au-delà de la première valeur seuil de vitesse de rotation, étant activé et, en dessous de la deuxième valeur seuil de vitesse de rotation, étant désactivé.

9. Procédé d'entretien de linge pour un appareil d'entretien de linge (100) comprenant un tambour à linge (106) logé de manière rotative, destiné à recevoir des pièces de linge (108), comprenant un moteur d'entraînement (105) destiné à faire tourner le tambour à linge (106), comprenant un dispositif de pompage (120) destiné à recycler le liquide de lavage en l'évacuant du tambour à linge (106) et en le ramenant dans le tambour à linge (106), comprenant un élément de chauffage (132) destiné à échauffer le liquide de lavage, et comprenant un dispositif de commande (118) destiné à entraîner le moteur d'entraînement (105), le dispositif de pompage (120) et l'élément de chauffage (132) selon un programme d'entretien de linge se déroulant sur le dispositif de commande (118) pendant le fonctionnement,
**caractérisé en ce que**
le procédé d'entretien de linge comprend l'étape que le dispositif de commande (118), lorsque l'élément de chauffage (132) est activé, désactive le dispositif de pompage (120) dès que la quantité de liquide de lavage dans le tambour à linge (106) tombe en dessous d'une valeur seuil de quantité minimale, de sorte qu'un mécanisme de protection est fourni, lequel protège l'élément de chauffage (132) contre une surchauffe du fait que ce dernier est toujours recouvert par une quantité minimale de liquide de lavage.

10. Procédé d'entretien de linge selon la revendication 9, **caractérisé en ce que**, dans le cadre du programme d'entretien de linge qui prévoit des phases pendant lesquelles le tambour à linge (106) est mis en rotation avec une vitesse de rotation située dans la plage de vitesses de rotation auxquelles le linge est appliqué contre le tambour, et le dispositif de pompage (120) est actif, le dispositif de pompage (120) est activé lors de l'augmentation de la vitesse de rotation du tambour à linge (106) lorsque la vitesse de rotation du tambour à linge (106) dépasse une première valeur seuil de vitesse de rotation.

11. Procédé d'entretien de linge selon la revendication 10, **caractérisé en ce que** le dispositif de commande (118) désactive le dispositif de pompage (120) lors de la baisse de la vitesse de rotation du tambour à linge (106) lorsque la vitesse de rotation du tambour à linge dépasse vers le bas une deuxième valeur seuil de vitesse de rotation.

12. Procédé d'entretien de linge selon la revendication 10 ou 11, **caractérisé en ce que** le dispositif de commande (118) adapte la première et/ou la deuxième valeur(s) seuil de vitesse de rotation à la quantité de liquide de lavage dans le tambour à linge (106), la première et/ou la deuxième valeur(s) seuil de vitesse de rotation étant diminuée(s) pour une plus grande quantité de liquide de lavage et la première et/ou la deuxième valeur(s) seuil de vitesse de rotation étant augmentée(s) pour une plus petite quantité de liquide de lavage.

13. Procédé d'entretien de linge selon l'une quelconque des revendications 9 à 12, **caractérisé en ce que** le procédé d'entretien de linge comprend en outre l'étape de détecter la pression du liquide de lavage dans le tambour à linge (106) au moyen d'un capteur de pression, le dispositif de commande (118), lorsque l'élément de chauffage (132) est activé, désactivant le dispositif de pompage (120) dès que la pression détectée par le capteur de pression tombe en dessous d'une valeur seuil de pression.

14. Procédé d'entretien de linge selon l'une quelconque des revendications 9 à 13, **caractérisé en ce que** le dispositif de commande (118) exécute au moins deux fois successivement un cycle pendant lequel la rotation du tambour à linge (106) est augmentée de manière à obtenir une vitesse de rotation à laquelle le linge est appliqué contre le tambour, et à nouveau réduite, pendant lequel, au-delà de la première valeur seuil de vitesse de rotation, le dispositif de pompage (120) est activé et, en dessous de la deuxième valeur seuil de vitesse de rotation, est désactivé, et pendant lequel l'élément de chauffage (132) est activé.

15. Procédé d'entretien de linge selon l'une quelconque des revendications 9 à 14, **caractérisé en ce que** le dispositif de commande (118), dès qu'une répartition de température essentiellement régulière pour la température cible souhaitée est obtenue, désactive l'élément de chauffage (132) et augmente la rotation du tambour à linge (106) au moins encore une fois à une vitesse de rotation à laquelle le linge est appliqué contre le tambour et la réduit de nouveau, le dispositif de pompage (120), au-delà de la première valeur seuil de vitesse de rotation, étant activé et le dispositif de pompage (120), en dessous de la deuxième valeur seuil de vitesse de rotation, étant désactivé.
